# FASCICULE DE BREVET EUROPEEN

(11) **EP 0 075 515 B1**
(45) Date de publication et mention de la délivrance du brevet: **21.11.1985**
(21) Numéro de dépôt: 82401680.2
(22) Date de dépôt: 16.09.1982
(51) Int. Cl.: E21B 43/30, E21B 43/243

(54) **Procédé et installation de récupération du pétrole par combustion in situ**
Verfahren und Vorrichtung zur Ölgewinnung durch Verbrennung an Ort und Stelle
Method and installation for oil recovery by in situ combustion

(30) Priorité: 18.09.1981 CA 386166
(43) Date de publication de la demande: 30.03.1983
(73) Titulaire: CANADIAN LIQUID AIR LTD AIR LIQUIDE CANADA LTEE, Montreal Quebec, H3A 1H8 (CA)
(72) Inventeur: Savard, Guy, Westmount Quebec (CA); Gum Hong Lee, Robert, Montreal Quebec (CA)
(74) Mandataire: Bouton Neuvy, Liliane

## Description

L'invention concerne la récupération du pétrole par combustion in situ à partir de gisements se trouvant dans des formations sédimentaires souterraines.

Des procédés de récupération du pétrole par combustion in situ à partir de formations souterraines sont décrits dans les textes publiés suivants : « The Petroleum Reservoir ·, cours de formation accélérée de Selley, Anstey et Dono- hue, International Human Resources Develop- ment Corporation, Boston, Mass, 1981 ; le manuel « Enhanced Recovery of Residual and Heavy Oils », 2^{e} édition, sous la direction de M. M. Schumacher, édité par Noyes Data Corporation, Parkridge, New Jersey, Etats-Unis, 1980 ; « Heavy Oil Recovery by In Situ Combustion par le Dr Phillip D. White, Texas Petroleum Engineers Inc., Dallas, Texas, communication présentée par la S.P.E., Section Dallas, séminaire de formation continue, printemps 1980 ; « Twenty Years Ope- ration of an In Situ Combustion Project », par Jenkins et Kirkpatrick, Petroleum Society of C.I.M., 1978 ; et un article intitulé « ln Situ Combustion Process - Results of a Five-Well Field Experiment, Southern Oklahoma,., par Moss, White et McNeil, Magnolia Petroleum Company, Dallas, Society of Petroleum Engineers of AIME, présenté lors de la 33^{e} Réunion Annuelle d'Automne de la Société, Houston, du 5 au 8 octobre 1958.

L'article de White indique qu'en 1979, les procédés de combustion in situ ne représentaient encore qu'un faible pourcentage de la totalité de la production du pétrole par les méthodes thermiques. Il en conclut que l'un des éléments dissuasifs réside en ce que les procédés par combustion exigent un effort technique beaucoup plus intense que les autres procédés. En effet, ces. procédés nécessitent des équipements bien conçus destinés à la régulation des puits, à une -collecte rapide et précise des données, à une analyse rapide des données et, également, des opérateurs sur le terrain parfaitement formés. L'article indique que ces améliorations ne pourront être apportées que si ce type de procédé est très largement répandu.

La régulation du procédé est essentielle et complexe. Pour suivre l'avance du front de combustion et pour prévoir les problèmes d'exploitation, il faut obtenir des données de base et les analyser, en particulier la vitesse de l'air, et sa pression, le taux d'injection de l'eau, la vitesse d'évacuation des gaz dans les différents puits, les pressions de cuvelage sur les puits de production, l'analyse du gaz, le taux de production de l'huile et de l'eau, les mesures de la température. Parmi les autres données, dont on a besoin plus rarement, mais d'une manière régulière, il faut citer la densité et la viscosité du pétrole sortant de chaque puits, le dosage du chlore dans l'eau, le pH de l'eau, la chute de pression des injecteurs. Le premier groupe de données permet de faire des calculs sur le mouvement du front, l'efficacité de la combustion et l'utilisation de l'oxygène. Le deuxième ensemble de données permet d'apporter des corrections aux données calculées et de se préparer à l'arrivée du front thermique dans un puits de production.

On connaît par le brevet FR-A-1 473 669 (Deuts- che Erdôl) un procédé de récupération de pétrole par combustion in situ avec la possibilité de recourir éventuellement à la combustion du pétrole du gisement par un gaz de combustion activé, tel que composé d'anhydride carbonique, de vapeur d'eau et enrichi de grandes quantités d'oxygène.

On connaît également par le brevet US-A-3 007 520 (FREY) un procédé similaire dont le gaz de combustion est éventuellement de l'oxygène, mais également de l'air, du CO et autres, les gaz de combustion étant introduits dans le gisement par des puits d'injection. Dans aucun de ces procédés des précautions ne sont prises pour séparer l'une de l'autre, l'introduction de l'oxygène dans le gisement et l'introduction dans le gisement des autres gaz de combustion.

L'invention proposée par cette demande a pour objet un procédé de récupération de pétrole par combustion, in situ à partir d'une formation sédimentaire constituant un gisement de pétrole selon lequel on introduit un gaz entretenant la combustion tel que de l'air ou de l'air et de l'eau ou un gaz enrichi en oxygène ou de l'oxygène pur, par au moins un puits d'injection s'étendant de la surface et traversant des morts-terrains jusqu'à l'intérieur du gisement, dans une zone d'injection de façon à brûler une partie du pétrole en créant un front de flamme, qu'on fait progresser jusqu'à un certain point, et à provoquer l'écoulement, à travers une zone de traitement, des fluides dont le pétrole, vers un certain nombre de puits de production par lesquels les fluides sont extraits.

Le procédé selon cette invention proposée est caractérisé en ce que, lorsque le gaz entretenant la combustion est de l'oxygène, on l'introduit par un conduit distinct et séparé du puits d'injection, ce conduit partant de la surface, traversant les morts-terrains et arrivant séparément dans le gisement à proximité du puits d'injection.

L'installation d'application de ce procédé est caractérisée en ce qu'elle comprend également au moins un conduit d'oxygène distinct et séparé du puits d'injection, partant de la surface, traversant les morts-terrains et arrivant dans la zone de traitement en un point situé à une distance du puits d'injection beaucoup moindre que la distance entre un puits d'injection et un puits de production ledit conduit étant équipé de moyens pour introduire dans la formation de l'oxygène.

Selon le procédé de l'invention, la combustion in situ est régulée par la mise en place stratégique d'un ou plusieurs conduits de fluide, partant de la surface et traversant les morts-terrains pour arriver à la zone de traitement, en un point situé à une certaine distance du puits d'injection, le fluide de régulation étant introduit dans le gisement par l'intermédiaire dudit conduit, indépendamment du fluide injecté dans le puits d'injection. Selon un mode de réalisation préféré de l'invention, le fluide de régulation introduit est de l'oxygène, servant de gaz auxiliaire de combustion et remplaçant l'injection d'un gaz entretenant la combustion tel que l'air dans le puits d'injection. Dans ce cas, le conduit de fluide se trouve à proximité du puits d'injection, mais il en est séparé par une faible distance, de façon à permettre la mise en place, à la surface, d'un équipement de régulation distinct. Dans le cas d'un procédé de combustion par voie humide, on peut introduire alternativement l'oxygène et l'eau, l'oxygène étant envoyé par le conduit de fluide et l'eau par le puits d'injection.

Selon un autre mode de réalisation, quand, lors de la surveillance du front de flamme propagé par l'air provenant du puits d'injection, on détecte une zone froide dans laquelle le front de flamme se déplace par exemple trop lentement pour s'immiscer dans la géométrie de la disposition d'implantation de puits et pour l'efficacité du balayage, on place un conduit de fluide de régulation dans cette zone, et on introduit de l'oxygène pour accélérer le front de flamme et améliorer le balayage. Ou bien encore, si lors de la surveillance, on voit que le front de flamme avance trop rapidement dans une certaine zone, on peut introduire un conduit de régulation dans cette zone et introduire des fluides appropriés pour ralentir le front de flamme et améliorer le balayage.

L'invention est de préférence utilisée avec un modèle classique de combustion in situ, de préférence une disposition d'implantation de puits du type à mailles à plusieurs puits, dans lequel on introduit de l'air et de l'eau dans un puits d'injection, qui part de la surface et traverse les morts-terrains pour arriver dans le gisement de pétrole, . dans une zone d'injection, dans des conditions conduisant à la combustion d'une partie du pétrole et à l'écoulement d'une partie du pétrole à travers une zone de traitement vers au moins un puits de production, disposé à une certaine distance du puits d'injection. Selon l'invention, on place d'une manière stratégique un conduit d'introduction d'oxygène, s'étendant de la surface et traversant les morts-terrains jusqu'au gisement de pétrole, dans la zone de traitement. Selon un mode de réalisation de l'invention, le conduit d'oxygène est placé à proximité du puits d'injection, mais à une distance suffisante pour que l'équipement de régulation de l'oxygène à la surface soit distinct de l'équipement de régulation relativement complexe se trouvant à la tête du puits d'injection. Par exemple, dans une disposition d'implantation de puits du type à mailles hexagonales à plusieurs puits, dans laquelle le puits d'injection est situé à environ 122 m de plusieurs, par exemple six puits de production, le conduit d'oxygène séparé peut se trouver à environ 3 à 4,6 m du puits d'injection.

Dans ce mode de réalisation, l'air et l'eau, dans un cycle de traitement représentatif, sont introduits alternativement dans le puits d'injection pour faire avancer le front de flamme jusqu'à un certain point. On arrête alors l'injection d'air, puis on utilise le puits d'injection pour introduire essentiellement uniquement de l'eau. On remplace l'air par de l'oxygène, qui est introduit dans le gisement par le conduit d'oxygène pour continuer l'avance du front de flamme.

L'invention concerne aussi un mode de récupération du pétrole à partir d'une formation sédimentaire souterraine par le procédé de combustion par voie humide, mode selon lequel on a un puits d'injection, équipé pour introduire de l'air, ou de l'eau, ou les deux, dans des conditions assurant la combustion d'une partie du pétrole par l'air, et un certain nombre de puits de production, disposés à une certaine distance du puits d'injection, vers lesquels on fait s'écouler le pétrole à travers une zone de traitement. Un conduit d'oxygène séparé part de la surface, traverse les morts-terrains et arrive dans la zone de traitement de la formation, en un point situé à une certaine distance, relativement faible, du puits d'injection. Le puits d'injection est équipé d'un appareillage de régulation classique, relativement complexe, de l'air et de l'eau. Le fait que le conduit d'oxygène soit séparé simplifie considérablement le système de régulation à la surface tant pour le puits d'injection d'air que pour le conduit d'oxygène.

L'invention sera mieux comprise au vu de la description qui suit et des dessins annexés, qui représentent des exemples de réalisation de l'invention, dessins dans lesquels :
la figure 1 est un schéma, en vue de dessus, illustrant une disposition d'implantation de trois mailles de puits, équipés selon l'invention ;
la figure 2 est une coupe verticale schématique d'une formation souterraine sédimentaire, à grande échelle ;
la figure 3 est un diagramme schématique montrant une courbe représentative de la répartition des températures dans une formation qui a subi un procédé classique de combustion in situ, à l'échelle de la figure 2 ;
la figure 4 est une coupe verticale schématique, partiellement en élévation, d'une formation dans laquelle est placée une installation de combustion par voie humide équipée selon l'invention ;
la figure 5 est une coupe verticale d'un injecteur de sécurité selon l'invention.

La figure 1 représente une disposition d'implantation de puits « à trois mailles», comprenant trois puits d'injection A, A₁ et A₂. Une série de puits de production B sont placés par exemple d'une manière symétrique par rapport au puits d'injection A, à une certaine distance de ce dernier. On injecte de l'air à travers le puits d'injection A dans la formation souterraine dans une zone d'injection, pour permettre la combustion du pétrole. Les puits de production B se trouvant dans les zones de production sont équipés de moyens de pompage de sorte que, quand la combustion commence au voisinage du puits d'injection A, les fluides, qui comprennent des produits de combustion, de l'eau, de la vapeur et du pétrole, sont entraînés de la zone d'injection au voisinage du puits A, à travers une zone de traitement, pour arriver à une zone de production au puits B. Un front de flamme est produit dans la zone de traitement entre la zone d'injection et la zone de production.

Selon un mode représentatif d'une combustion classique par voie humide, on effectue un cycle selon lequel on introduit de l'air pendant deux jours, puis de l'eau pendant un jour, et l'on répète ce cycle d'une manière continue pendant plusieurs mois ou plusieurs années. Par exemple, le puits d'injection A est situé au centre de la maille et les puits de production B se trouvent aux coins de l'hexagone, à une distance d'environ 122 m. La formation pétrolifère peut se trouver à de plusieurs dizaines à plusieurs centaines de mètres de la surface, par exemple à 610 m. L'épaisseur de la formation peut aller d'un minimum de 0,3 m à plus de 30 m. Par exemple, la plus grande partie du pétrole que l'on rencontre dans la zone de Lloydminister se présente dans des formations d'épaisseur d'environ 6 m. L'exploitation peut se continuer pendant plusieurs mois avant que ne commence la récupération, dans les puits de production, du pétrole provenant de la combustion in situ.

Selon l'invention, un conduit d'oxygène C part de la surface, traverse les morts-terrains et arrive dans le gisement de pétrole, dans la zone de traitement, à une certaine distance, relativement faible, du puits d'injection A. Par exemple, dans la disposition d'implantation représentée, le conduit d'oxygène C peut être à 4,6 m du puits d'injection.

Bien que cette distance ne soit pas critique, il n'en reste pas moins qu'il est souhaitable que le conduit d'oxygène se trouve à une certaine distance du puits d'injection de façon à permettre de réaliser d'une manière indépendante l'exploitation de l'un et de l'autre. Dans tous les cas, un fluide doit s'écouler en permanence à travers le conduit d'oxygène et à travers le puits d'injection. Selon l'invention, une fois que le front de flamme a avancé dans la zone de traitement, jusqu'au point souhaité, on arrête l'injection d'air et d'eau dans le puits d'injection A et on introduit de l'oxygène dans le conduit d'oxygène, en alternance avec l'injection d'eau dans le puits d'injection.

Dans une opération caractéristique de démarrage, on met en marche les pompes du puits de production et on extrait une certaine quantité de pétrole avant la combustion in situ. On peut ensuite allumer la flamme, par exemple en descendant un brûleur à gaz dans le puits d'injection, en envoyant de l'air ou du gaz naturel pour favoriser la combustion. Le brûleur peut ou bien rester en place, ou bien être récupéré, selon les circonstances.

La figure 2 est une vue théorique de ce qui se passe lors d'une combustion in situ par voie humide. Cette figure est une coupe verticale d'une formation souterraine sédimentaire contenant du pétrole, également dénommée gisement de pétrole, qui a subi une combustion par voie humide. La formation se compose d'une zone d'injection entourant le puits d'injection A, destiné à introduire de l'air pour entretenir la combustion du pétrole dans le gisement et de l'eau pour modifier le transfert de chaleur selon la méthode de combustion par voie humide, et d'une zone de production entourant le puits de production B, destiné à extraire les fluides poussés en avant par le front de flamme. Entre ces deux zones se trouve une zone de traitement, et les différentes matières composant cette zone, à un stade particulier de l'exploitation, sont indiquées par des légendes sur la figure. Selon l'invention, un tube d'injection de gaz C est placé d'une manière stratégique dans la zone de traitement pour introduire l'oxygène destiné à favoriser la combustion ou réguler l'avance du front de flamme, comme on va le décrire en détail ci-après. Par exemple, dès que le front de flamme est arrivé en un certain point (voir figure 2), on peut placer un conduit d'oxygène, de façon à ce qu'il pénètre dans la région brûlée, puis introduire de l'oxygène pour favoriser la combustion, oxygène qui remplacera l'air injecté dans le puits A. Dans le cas d'une combustion par voie humide, on peut alterner l'introduction d'oxygène dans le conduit d'oxygène et l'introduction d'eau dans le puits d'injection. Une méthode représentative pourrait comprendre deux jours d'injection d'oxygène et un jour d'injection d'eau, pendant toute la période de traitement, qui peut durer jusqu'à plusieurs années.

Dans la disposition d'implantation du type comportant trois mailles à sept puits représentée à la figure 1, le puits d'injection A est à environ 125 m (a) du puits de production B. La zone de traitement, entre le puits A et les puits B, couvre environ 4 hectares. L'épaisseur de la formation sédimentaire est comprise entre 0,3 et 30 m, et elle peut être à une profondeur d'environ 610 m, en étant recouverte par des morts-terrains dans lesquels il peut y avoir des formations pétrolifères sédimentaires supplémentaires séparées par de la roche. Le conduit d'oxygène C doit être placé à environ 3,0 à 4,6 m du puits d'injection.

La figure 4 représente une installation selon l'invention, en coupe verticale, dans une formation souterraine. Sur cette figure, le repère A désigne un puits d'injection d'air-eau. Le puits est formé d'un puits de forage, garni d'un cuvelage en acier 15, qui part de la surface, descend à travers les morts-terrains et arrive dans la formation sédimentaire souterraine dans laquelle se trouve le gisement de pétrole. Le trou de forage, à l'extérieur du cuvelage 15, est rempli d'une manière appropriée de matériaux de remplissage standards qui forment une enveloppe 17 doublant intérieurement le trou de forage. L'enveloppe 17 est garnie de perforations 19 pour permettre aux fluides de sortir du trou de forage. Le cuvelage 15 est garni d'un sabot de cuvelage 21. Un tube garni 23 part d'une tête de puits 25, située à la surface, pour arriver à un « packer récupérable 26, dont l'extrémité inférieure est centrée dans l'enveloppe 17. Une conduite d'air et d'eau 27 part d'une unité d'injection, et peut envoyer à la tête de puits 25 de l'air ou de l'eau sous pression. Des robinets-vannes 29 et 31 sont prévus, de même que des clapets de retenue 33 et des vannes à passage intégral 35 et 36 pour réguler l'écoulement d'air ou d'eau vers le tube 23. Les appareils placés au-dessus du puits A sont fréquemment appelés « arbre de Noël ».

A une certaine distance du puits d'injection A, est placé un conduit d'oxygène C, formé d'un trou de forage logeant un cuvelage en acier 37 et une enveloppe en béton 36 remplissant l'espace entre le trou de forage et le cuvelage. Un tube d'oxygène 41, qui se prolonge au-delà du cuvelage 37 et traverse un « packer » récupérable 43 pour ressortir par le bas, s'étend dans le trou de forage. Le tube d'oxygène part de la surface, traverse les morts-terrains et pénètre dans la formation sédimentaire souterraine, dans la zone de traitement se trouvant entre le puits d'injection A et les puits de production B. Une conduite d'alimentation en oxygène 45 part d'une source d'oxygène sous pression, traverse une vanne à passage intégral 47 et arrive au tube d'oxygène 41. Comme, seul de l'oxygène est introduit dans le conduit C, le tube 41 n'a pas besoin d'être réalisé en un acier inoxydable onéreux tel que celui qui est nécessaire pour le puits d'injection A où la présence d'eau provoque une corrosion. De plus, on n'a besoin que d'un équipement de régulation de l'oxygène relativement simple.

L'extrémité inférieure du tube d'oxygène possède un injecteur de sécurité D, qui est décrit en détail ci-après.

La figure 5 est une coupe verticale partielle agrandie du fond du conduit d'oxygène. L'extrê- mité du tube 41 porte un filetage extérieur destiné à recevoir un organe connecteur 51 cylindrique sur toute sa longueur. L'organe 51 possède un alésage intérieur, lequel possède une partie cylindrique 53, élargie et taraudée, engrénant avec l'extrémité du tuyau 41. L'alésage se rétrécit en une partie tronconique 54 pour arriver à une gorge 55, qui définit l'entrée d'un passage cylindrique central étranglé 57. L'extrémité inférieure de l'élément 51 possède un évidement annulaire 58, qui reçoit l'extrémité d'un tuyau 59 en alliage de nickel. Le tuyau 59 et l'organe connecteur 51 sont soudés l'un à l'autre en 61.

Un élément de bout 63 est monté à l'extrémité inférieure du tuyau 59. L'élément 63 possède un corps cylindrique sur toute sa longueur, avec un évidement annulaire supérieur 60 recevant l'extrémité du tuyau 59. L'élément 63 et le tuyau 59 sont soudés l'un à l'autre en 65. Le corps de l'élément 63 possède un passage central, lequel possède une partie tronconique supérieure 67 se rétrécissant jusqu'à une courte gorge cylindrique 69, puis s'élargissant en une partie tronconique 71 se terminant par une partie tronconique plus courte et plus large 73. Les pièces 51 et 63 sont en un alliage de nickel non fissurable.

Les dimensions du conduit d'oxygène dépendent pour une grande part de la force nécessaire à la traction du « packer ». Le diamètre le plus petit serait d'environ 51 mm, le plus grand de 254 mm, 178 mm correspondant à un diamètre intermédiaire pratique. Ce diamètre doit être suffisant pour permettre d'introduire du ciment. En ce qui concerne l'introduction de l'oxygène, il suffit d'un tube d'un diamètre de 51 mm. Le diamètre maximum correspond à un conduit qui peut faire partie du puits proprement dit et être quand même cimenté. Pour favoriser la combustion, la pression est généralement la même que celle de l'air, et elle est comprise entre 28 et 70 kg/cm². Une méthode de calcul empirique permet de calculer la pression, qui sera d'environ une demi-livre pour 30 cm de profondeur. La pression spécifique dépend à la fois de la profondeur et de la porosité de la formation. Les trous de forage peuvent avoir un diamètre quelconque. Il est prévu un piston plongeur pour chasser le ciment. Une unité se trouvant à la surface fournit de l'oxygène à basse pression à raison d'au moins 18 tonnes par jour, et le comprime à une pression de 28 à 70 kg/cm^{2.} Le conduit d'oxygène doit être équipé de façon à permettre le remplacement rapide de l'oxygène par d'autres fluides.

Pour des raisons de sécurité, au moins une partie du passage, à travers lequel le gaz contenant l'oxygène est introduit, doit être étranglée de façon à avoir un diamètre tel que la vitesse du gaz soit supérieure à la vitesse maximum de la flamme susceptible de se produire. C'est ce que l'on obtient en utilisant un injecteur tel que celui décrit sur la figure 5. Cet injecteur possède des gorges étranglées, disposées en série, suivies d'un orifice de sortie de diamètre croissant destiné à permettre la détente du gaz dans le but de diminuer sa vitesse et réduire au maximum l'effet de sablage à l'intérieur du cuvelage.

L'injecteur de sécurité tel que représenté est utilisable, non seulement pour l'oxygène, mais aussi pour l'oxygène mélangé à un autre fluide présentant des propriétés souhaitables pour la combustion in situ d'un gisement d'hydrocarbures, par exemple CO₂, N₂ air, H₂0, etc...

Le tube en aval du « packer doit résister à la fissuration au contact de l'oxygène, à la chaleur, à la corrosion et à l'érosion. Outre celà, le tube doit présenter une sécurité maximum. Dans une formation d'hydrocarbures, par exemple, il peut se produire des perturbations et y avoir des suintements de combustibles à l'intérieur et autour du tube d'injection.'

Un hydrocarbure peut brûler en présence d'air en donnant une flamme ayant une certaine vitesse. Si ce même hydrocarbure brûle avec de l'oxygène, sa vitesse de propagation de flamme peut être beaucoup plus élevée. Par exemple, le mélange méthane-air donne une vitesse maximum de propagation de flamme de 0,46 m/s, tandis que la flamme méthane-oxygène présente une vitesse maximum de propagation de 4,57 m/s. Le mélange hydrogène-air présente une vitesse maximum de propagation de flamme de 3 m/s, tandis que la flamme hydrogène-oxygène présente une vitesse maximum de propagation de flamme de 14 m/s. Comme, parmi les différentes espèces possibles que l'on peut rencontrer dans une formation d'hydrocarbures lors d'une combustion in situ, c'est le mélange hydrogène-oxygène qui donne une flamme ayant la vitesse de propagation maximum la plus élevée, il est impératif, du point de vue de la sécurité, de prendre ses précautions contre la vitesse de propagation de cette flamme.

Un autre facteur qu'il convient de prendre en considération est l'effet de la pression sur la vitesse de propagation de la flamme. Par exemple, la vitesse de propagation de la flamme H₂-0₂ est d'environ 19,81 m/s sous une pression de 21 kg/cm², d'environ 28,35 m/s sous une pression de 63 kg/cm², et de 30,48 m/s sous une pression de 105 kg/cm^{2.}

Lors de la conception des tubes d'injection au fond du forage, il faut en outre prendre en compte la résistance mécanique. Pour obtenir la résistance mécanique voulue, le diamètre intérieur du tube est généralement trop grand, de façon à permettre au gaz oxydant de s'écouler à une vitesse suffisamment élevée pour éviter un retour de flamme dans le tube. Dans ce cas, on peut installer une buse à la sortie du tube, pour accélérer le gaz oxydant jusqu'à une vitesse supérieure à la vitesse maximum de propagation de la flamme, pour éviter un retour de flamme dans le tube. Pour avoir une sécurité supplémentaire, on peut placer une ou plusieurs autres buses en amont de la buse de sortie, pour résister à tout retour de flamme.

Si le débit du gaz oxydant à travers le tube (qui présente une résistance mécanique suffisante) est suffisamment élevé pour que la vitesse du gaz soit plus grande que la vitesse maximum prévue de propagation de la flamme susceptible de se trouver au niveau du puits d'injection, il n'est pas nécessaire de faire appel à des buses accélérant le gaz oxydant.

Ces buses peuvent se présenter sous la forme d'un alésage droit, ou bien elles peuvent être d'un type à venturi, tel que celui représenté sur la figure 5, destiné à éviter les fissurations au contact de l'oxygène qui diminueraient la résistance mécanique, et à empêcher tout retour de flamme dans le tube.

De préférence, on choisira par exemple le monel, pour sa résistance à la combustion au contact de l'oxygène gazeux. De plus, il est relativement résistant à la corrosion. On utilise un tube de diamètre de 50,8 mm, nomenclature 80 (c'est-à-dire un tube ayant un diamètre externe de 60,31 mm et un diamètre interne de 49,21 mm, l'espacement de ses parois étant de 5,5 mm), pour sa résistance mécanique, car il présente une longueur libre de 550 m.

Pour éviter un retour de flamme, on place une buse à venturi au fond, à l'orifice de sortie de l'injecteur. A titre de sécurité complémentaire, on place une autre buse en amont.

L'injecteur est conçu par exemple pour un débit d'oxygène de 84 950 m³/jour sous une pression de 31,5 kg/cm² à la température ambiante. Pour être certain que l'on évitera le retour de flamme grâce à l'une ou l'autre des deux buses, la gorge de la buse à venturi présente un diamètre d'environ 11,4 mm, ce qui permet au gaz oxydant d'avoir une vitesse de 30,5 m/s, vitesse qui est plus élevée que toute vitesse de propagation de flamme que l'on peut rencontrer au fond d'un puits d'injection ou d'un conduit d'oxygène.

L'orifice ou les orifices de sortie de l'injecteur peuvent se présenter sous la forme d'un ou plusieurs trous. Chaque trou doit être dimensionné de façon à donner au gaz oxydant injecté une vitesse supérieure à la vitesse maximum de propagation de flamme que l'on peut rencontrer.

L'injecteur au fond du trou ne peut être utilisé que pour le gaz oxydant ou un mélange de gaz, ou bien il peut être utilisé en alternance avec une injection d'eau, de manière intermittente. Par exemple, il peut être utilisé pour le gaz oxydant et le mélange de gaz avec les autres fluides injectés (par exemple H₂0 et/ou air), injectés dans la formation par un autre puits d'injéction. Dans ce cas, l'eau, l'air ou les autres fluides n'ont pas besoin d'être exempts d'hydrocarbures (par exemple de pétrole). Par ailleurs, si tous les fluides destinés au puits d'injection doivent être injectés dans la formation en n'utilisant que ce seul injecteur, tous les fluides devront être exempts de pétrole, en particulier quand le gaz oxydant est l'oxygène.

L'invention est caractérisée par l'introduction, définie d'une manière stratégique, de l'oxygène en remplacement de l'air en tant que gaz favorisant la combustion ; par oxygène, on entend ici un oxygène ayant une concentration en volume de 90 % (dans les conditions normales), ou plus, et de préférence une concentration d'au moins 99,5 %.

Le fait d'utiliser un conduit d'oxygène séparé permet, par rapport à un puits d'injection équipé pour injecter de l'air et de l'eau, d'introduire d'une manière sélective l'oxygène sans faire appel aux dépenses très élevées, du point de vue technique et matériel, d'un puits d'injection équipé pour l'injection d'oxygène. Par exemple, du fait de la présence d'éléments et de composés corrosifs dans l'eau, qui, en présence d'oxygène, ont tendance à accélérer l'action de la corrosion, il est nécessaire d'utiliser dans un puits d'injection des matériaux donnant une protection suffisante contre la corrosion. Ces matériaux peuvent être par exemple des aciers inoxydables, de l'inconel, du monel, de l'haystellite, etc. De plus, la présence de pétrole dans l'air éjecté, provoquée par la lubrification du compresseur d'air, peut, en présence d'oxygène, créer un risque d'explosion. Pour résoudre ce problème, il faut faire appel à des filtres à huiles spéciaux. L'installation nécessaire, pour des raisons de sécurité, à la régulation des débits de l'air et/ou de l'oxygène exige une installation complexe en surface.

Si l'on utilise un conduit séparé pour l'injection de l'oxygène, on évite ces problèmes. L'eau ne s'écoule pas à travers le conduit d'oxygène, de sorte que ce dernier est entièrement sec et il n'est pas nécessaire d'utiliser des matériaux anti-corrosion. On peut donc utiliser des tubes en acier moins cher. Compte tenu du coût relativement plus faible de ce conduit d'oxygène, on peut en utiliser plusieurs en des points successifs au fur et à mesure de l'avance du front de flamme. Il peut aussi être souhaitable, dans certaines conditions, d'utiliser de l'oxygène avec différentes concentrations d'air, d'azote ou de dioxyde de carbone ou d'autre gaz en un ou plusieurs points de la disposition d'implantation de puits de façon à produire des effets spéciaux tels que décrits dans la présente invention.

Le rendement théorique de balayage que l'on peut obtenir avec de l'oxygène est d'environ 45 à 50 %, ce qui est considérablement plus faible que quand on utilise de l'air. En effet, il y a moins de ballast d'azote et une pression partielle de C0₂ plus élevée dans l'oxygène combiné au coke. Il y a plus de C0₂ dans le pétrole, ce qui diminue sa viscosité, augmente le débit de production et diminue l'entraînement d'azote dans le puits de production. Il est difficile de dissoudre l'émulsion qui se forme au niveau du puits de production quand on utilise de l'air en tant que gaz favorisant la combustion. Quand on utilise de l'oxygène, l'émulsion formée est plus facile à dissoudre. Le produit sortant du puits de production, quand on utilise l'air, contient du pétrole et du sable, de l'eau, du gaz, du C0₂ et de l'azote, un peu de méthane, un peu d'hydrogène et un peu de soufre. Quand on utilise de l'oxygène, il y a très peu d'azote, plus de CO₂, moins de sable, d'eau et de méthane. Le débit critique d'air serait d'environ 5 660 m³ par puits et par jour. Avec ce même débit critique, on a cinq fois plus d'oxygène, un débit de production plus élevé, un entraînement plus faible et on récupère un tiers de plus de pétrole.

Les différents avantages qu'il y a à utiliser l'oxygène, par rapport à l'air, dans une combustion in situ, ont été décrits dans le brevet canadien N° 770 434, Moore du 31 octobre 1967, et dans le brevet des Etats-Unis d'Amérique N° 3 208 519, Moore du 28 septembre 1965. Ces brevets décrivent les avantages qu'il y a à utiliser de l'oxygène ou un gaz contenant jusqu'à 80 % d'oxygène libre. Cependant, le procédé de l'invention ne doit pas être confondu avec ceux décrits dans les brevets de Moore, qui utilisent un puits d'injection, à la fois pour l'oxygène et pour l'eau. Au contraire, selon l'invention, on effectue l'introduction de l'oxygène dans un conduit simple séparé dans lequel l'oxygène peut être envoyé par l'intermédiaire d'un train de tiges de faible coût, par exemple en acier doux au carbone. Le tube doit simplement présenter une résistance mécanique suffisante pour résister aux forces appliquées lors de son installation, et son orifice de sortie doit être convenablement façonné de façon à résister aux températures auxquelles il risque d'être exposé. Quand, par exemple, le conduit est installé en avant du front de flamme, le tube peut être protégé par une enveloppe d'eau ou un ciment épais. Il doit toujours y avoir un écoulement de fluide à travers le tube, de la même façon que dans le puits d'injection, pour éviter tout reflux dans le conduit. L'extrême souplesse d'utilisation d'un conduit de ce type pour l'injection d'oxygène ressort clairement de la description ci-dessus.

Il existe un certain nombre de brevets décrivant des variantes du procédé de combustion in situ, comportant l'injection d'autres substances en même temps que l'air et/ou l'eau, et il n'est pas jugé nécessaire de les étudier en détail, car elles sont connues dans la technique et n'affectent en rien la réalisation générale du procédé selon l'invention. En outre, il est bien entendu que la représentation de l'implantation des puits est simplifiée. On a représenté une disposition d'implantation de puits à trois mailles, mais il peut y avoir un nombre quelconque de mailles dans le plan d'implantation d'un champ. En outre, on n'a pas représenté les puits d'observations, qui sont souvent utilisés pour étudier la nature des formations sédimentaires souterraines. Il est bien entendu que les différents moyens utilisés dans ce but et pour surveiller l'avance du front de flamme peuvent être utilisés en combinaison avec l'invention.

L'utilisation d'un ou plusieurs conduits d'oxygène séparés permet aussi une grande souplesse pour l'injection de l'oxygène dans la formation, non seulement au-dessus de la zone de traitement, mais aussi à différents niveaux. Par exemple, des conduits peuvent aller jusqu'à des niveaux en dessous desquels l'eau est injectée dans le puits d'injection dans le cas d'une combustion par voie humide. Par exemple, l'oxygène peut être introduit au voisinage du fond du gisement de pétrole ou en des points intermédiaires. Quand l'eau a tendance à s'écouler vers le bas et l'oxygène vers le haut, une disposition de ce genre peut améliorer les interactions entre l'oxygène introduit et l'eau injectée en ce qui concerne la propagation et la régulation du front de flamme. Avec un simple conduit, le niveau de l'orifice de sortie peut être plus facilement ajusté qu'avec un puits d'injection.

Les critères concernant les quantités relatives d'oxygène et d'eau qu'il faut injecter aux différents stades de la combustion in situ et dans les différents états produits par cette dernière ont déjà été établis. D'une manière générale, le rapport entre l'eau et l'oxygène libre doit être inférieur à celui auquel la combustion s'éteindrait. Simultanément, il faut injecter suffisamment d'eau dans le puits d'injection pour maintenir la perméabilité à l'eau de la partie chauffée du gisement en arrière du front de flamme et pour réduire la température à l'intérieur de cette partie chauffée. Les quantités précises, pour un traitement donné, dépendent de différents facteurs, comme cela est étudié dans l'état actuel de la technique.

## Revendications

1. Procédé de récupération de pétrole par combustion in situ à partir d'une formation sédimentaire constituant un gisement de pétrole selon lequel on introduit un gaz entretenant la combustion, tel que de l'air ou de l'air et de l'eau ou un gaz enrichi en oxygène ou de l'oxygène pur, par au moins un puits d'injection s'étendant à partir de la surface et traversant des morts-terrains jusqu'à l'intérieur du gisement, dans une zone d'injection de façon à brûler une partie du pétrole en créant un front de flamme qu'on fait progresser jusqu'à un certain point,.et à provoquer l'écoulement, à travers une zone de traitement, des fluides dont le pétrole, vers un certain nombre de puits de production par lesquels les fluides sont extraits, caractérisé en ce que, lorsque le gaz entretenant la combustion est de l'oxygène, on l'introduit par un conduit (C) distinct et séparé du puits d'injection, ce conduit partant de la surface, traversant les morts-terrains et arrivant séparément dans le gisement à proximité du puits d'injection (A, A₁, A₂).

2. Procédé suivant la revendication 1 dans lequel on introduit de l'air et de l'eau par le puits d'injection pour faire avancer le front de flamme jusqu'à un certain point, caractérisé en ce que, pour faire poursuivre l'avancement du front de flamme au-delà de ce point, on arrête l'introduction de l'eau et on introduit l'oxygène par son conduit (C) distinct et séparé.

3. Procédé suivant la revendication 2 caractérisé en ce que, pour faire progresser le front de flamme au-delà d'un certain point de la zone de traitement, on place un autre conduit (C) distinct en arrière du front de flamme, après son passage par ce point, et on introduit de l'oxygène par cet autre conduit, pour créer une source supplémentaire de chaleur en arrière dudit front de flamme.

4. Procédé suivant la revendication 1 caractérisé en ce que l'oxygène est injecté, dans le conduit d'oxygène (C) distinct et séparé, à une vitesse supérieure à la vitesse maximale de propagation de la flamme au voisinage immédiat de ce conduit d'oxygène (C).

5. Procédé suivant la revendication 1 caractérisé en ce que l'avancement du front de flamme à travers la zone de traitement est régulé par la mise en place de conduits d'oxygène (C) supplémentaires à l'intérieur de la zone de traitement, pour augmenter l'efficacité du balayage.

6. Procédé suivant la revendication 1 caractérisé en ce que, lorsque des irrégularités perturbatrices de la symétrie du schéma de la combustion in situ se produisent, on place au moins un conduit d'oxygène (C) séparé et distinct du puits d'injection (A, A,, A₂) partant de la surface et traversant les morts-terrains jusque dans la zone de traitement, et on introduit de l'oxygène par ledit conduit (C) pour modifier l'avance du front de flamme, dans le but d'améliorer la symétrie du balayage.

7. Procédé suivant la revendication 1 caractérisé en ce que la symétrie du balayage est améliorée et régulée par la mise en place sélective de conduits d'oxygène (C) et par l'introduction d'oxygène par lesdits conduits (C).

8. Procédé suivant la revendication 1 dans lequel on démarre et on poursuit la combustion du pétrole dans le gisement par injection d'air dans le puits d'injection, caractérisé en ce qu'on arrête l'injection d'air et on introduit de l'oxygène par au moins un conduit (C) distinct et séparé du puits d'injection (A, A" A₂) et on poursuit l'injection d'oxygène pour faire avancer le front de flamme à travers une autre partie de la zone de traitement.

9. Procédé suivant la revendication 1 dans lequel on introduit de l'eau en alternance avec l'air au fur et à mesure que le front de flamme avance à travers une première partie de la zone de traitement, caractérisé en ce qu'on injecte de l'eau dans le puits d'injection (A, A₁, A₂) en alternance avec l'introduction d'oxygène par le conduit d'oxygène (C).

10. Procédé suivant la revendication 1, caractérisé en ce qu'on introduit l'oxygène par son conduit (C) distinct et séparé afin d'améliorer le cheminement du front de flamme dans son avancement.

11. Procédé selon la revendication 1, caractérisé en ce qu'on introduit l'oxygène par son conduit (C) distinct et séparé à un niveau inférieur à celui auquel l'eau est injectée dans le puits d'injection (A, Aᵢ, A₂).

12. Procédé suivant la revendication 1 caractérisé en ce qu'on injecte l'oxygène par plusieurs conduits (C) distincts et séparés, à des niveaux respectivement différents, en-dessous du niveau auquel l'eau est injectée dans le puits d'injection (A, A₁, A₂).

13. Procédé suivant la revendication 1 caractérisé en ce que l'on introduit l'oxygène par des passages étranglés de façon à augmenter sa vitesse d'introduction dans la zone de traitement.

14. Installation d'application du procédé selon l'une quelconque des revendications précédentes, notamment pour la récupération de pétrole in situ à partir de formations sédimentaires souterraines contenant un gisement de pétrole, cette installation comprenant des puits de production (B) disposés de façon à former une disposition d'implantation de puits, et des puits d'injection (A, Aᵢ, A₂) partant de la surface, traversant les morts-terrains et arrivant dans le gisement dans une zone d'injection, les puits de production (B) étant équipés de moyens pour extraire des fluides de la formation et se trouvant dans une zone de production disposés à une distance a d'un puits d'injection, ces puits d'injection étant équipés de moyens pour injecter un gaz entretenant la combustion, tel que de l'air ou de l'air et de l'eau ou un gaz enrichi en oxygène, la zone de production étant de ce fait séparée de la zone d'injection par une zone de traitement, caractérisée en ce qu'elle comprend également au moins un conduit d'oxygène (C) distinct et séparé du puits d'injection (A, Aᵢ, A₂), partant de la surface, traversant les morts-terrains et arrivant dans la zone de traitement en un point situé à une distance du puits d'injection (A, A_{I}, A₂) beaucoup moindre que la distance a, ledit conduit (C) étant équipé de moyens pour introduire de l'oxygène dans la formation.

15. Installation suivant la revendication 14, caractérisée en ce que les moyens pour introduire l'oxygène comprennent un conduit d'oxygène (C) formé d'un puits de forage distinct et séparé des puits d'injection (A, A_{1'} A₂), contenant un tube d'oxygène (41) atteignant le fond du puits où il traverse un « packer » (43) pour sortir par le bas et se terminer par un injecteur de sécurité (D), le tube d'oxygène (41) étant raccordé à sa partie extrême supérieure, en dehors du puits, à travers une vanne (47), à un conduit d'alimentation en oxygène (45) partant d'une source d'oxygène sous pression.

16. Installation suivant la revendication 15 caractérisée en ce que l'injecteur de sécurité (D) comprend un organe connecteur cylindrique (51) présentant un alésage intérieur taraudé engrenant avec l'extrémité du tube (41), cet alésage se rétrécissant en une partie tronconique (54) pour arriver à une gorge (55) définissant l'entrée d'un passage cylindrique central (57), l'extrémité inférieure de l'élément (51) possédant un évidement annulaire (58) recevant l'extrémité d'un tuyau (59).

17. Installation suivant la revendication 16 caractérisée en ce que l'injecteur de sécurité (D) comporte également un élément de bout (63) monté à l'extrémité inférieure du tuyau (59), possédant un corps cylindrique pourvu d'un passage central pourvu d'une partie tronconique supérieure (67) se rétrécissant jusqu'à une courte gorge cylindrique (69), puis s'élargissant en une partie tronconique (71), de ce fait accusant la forme d'un élément de buse.

18. Installation selon la revendication 18 caractérisée en ce que l'extrémité de sortie (73) du passage aménagé dans l'élément de buse s'élargit pour permettre la détente 35 de l'oxygène à l'orifice de sortie du conduit d'oxygène (C).

## Claims

1. Method for oil recovery by in situ combustion starting from a sedimentary formation comprising a deposite of oil and petroleum, respectively, according to which a gas is introduced maintaining the combustion such as air or air and water or a gas enriched with oxygen or pure oxygen, by at least an injection shaft or well extending from the surface and transversing the rubbish until the interior of the deposite, in an injection zone to burn a part of the petroleum creating a flame front which is permitted to progress up to a certain point, and to provoke the discharge of fluids across a treatment zone, such as the petroleum, to a certain number of production shafts by which the fluids are extracted, characterized by that if the gas maintaining the combustion is oxygen, one introduces it through a distinct conduit (C) and separated from the injection shaft, the conduit starting from the surface, transversing the earth roof or rubbish and arriving separately in the deposite near to the injection shaft (A, Aᵢ, A₂).

2. Method according to claim 1, by which one introduces air and water through the injection shaft to render the front of the flame advancing to a certain point, characterized by that, in order to continue the advance of the front of the flame beyond this point, one stops the introduction of water and one introduces oxygen by its distinct and separated conduit (C).

3. Method according to claim 2, characterized by that, in order to render the front of the flame to progress beyong a certain point of the treatment zone, one places another distinct conduit (C) behind the front of the flame after its passage by this point and one introduces the oxygen by this other conduit to create a supplemental source of heat behind the said front of flame.

4. Method according to claim 1, characterized by that the oxygen is injected in the distinct and separated oxygen conduit (C) at a speed higher than the maximum propagation speed of the flame in the immediate neighbourhood of the said oxygen conduit (C).

5. Method according to claim 1, characterized by that the advance of the front of the flame across the treatment zone is regulated by locating the supplemental oxygen conduits (C) to the interior of the treatment zone in order to increase the efficiency of flushing.

6. Method according to claim 1, characterized by that if the irregularities disturbing the symmetry of the shape of the combustion in situ occur, one places at least one oxygen conduit (C) separated and distinct of the injection shaft (A, A,, A₂) starting from the surface and transversing the rubbish up to the treatment zone, and one introduces oxygen through the said conduit (C) in order to modify the advance of the front of the flame with the end to improve the symmetry of the flushing.

7. Method according to claim 1, characterized by that the flushing symmetry is improved and regulated by locating selectively oxygen conduits (C) and by the introduction of oxygen through the said conduits (C).

8. Method according to claim 1, by which one starts and continues the combustion of petroleum in the deposite by injecting air into the injection shaft, characterized by that one stops the injection of air and one introduces the oxygen by at least one conduit (C) distinct and separated of the injection shaft (A, Aᵢ, A₂) and one continues the injection of oxygen in order to render the front of the flame advancing across another part of the treatment zone.

9. Method according to claim 1, by which one introduces water alternating with air in accordance to the advance of the front of the flame across a first part of the treatment zone, characterized in that one injects water into the injection shaft (A, A" A₂) alternating with the introduction of oxygen by the oxygen conduit (C).

10. Method according to claim 1, characterized by that one introduces the oxygen by its distinct and separated conduit (C) in order to improve the tracking of the front of the flame in the advance thereof.

11. Method according to claim 1, characterized by that one introduces the oxygen by its distinct and separated conduit (C) at a lower level to that at which the water is injected into the injection shaft (A, A_{1'} A₂).

12. Method according to claim 1, characterized by that one injects the oxygen by a plurality of distinct and separated conduits (C) at respectively different levels under the level at which the water is injected into the injection shaft (A, Aᵢ, A₂).

13. Method according to claim 1, characterized by that one introduces the oxygen by narrow passages in order to increase its speed of introduction into the treatment zone.

14. Installation of application of the method according to one of the preceeding claims, especially for the petroleum recovery in situ, starting from sedimentary underground formations comprising a deposite of petroleum, this installation comprising production shafts (B) arranged to form a disposition of implantation shafts and injection shafts (A, A_{1'} A₂) starting from the surface, transversing the rubbish and arriving in the deposite in an injection zone, the production shafts (B) being equipped with means to extract fluids from the formation and being in a production zone disposed a distance a of an injection shaft, these injection shafts being equipped with means to inject a gas maintaining the combustion, such as air or air and water or a gas enriched with oxygen, the zone of production being separated from the injection zone by a treatment zone, characterized by that it also comprises at least a distinct oxygen conduit (C) separated from the injection shaft (A, A_{1'} A₂), starting from the surface, transversing the rubbish and arriving in the treatment zone at a point situated at a distance from the injection shaft (A, A_{1'} A₂) much less than the distance a, the conduit (C) being equipped with means to introduce the oxygen into the formation.

15. Installation according to claim 14, characterized by that the means to introduce the oxygen comprise an oxygen conduit (C) formed of a boring which is distinct and separated from the injection shaft (A, A,, A₂), comprising an oxygen tube (41) reaching to the ground of the shaft where it traverses a « packer (43) for discharging downwards and terminating through an security injector (D), the oxygen tube (41) being connected at the upper part thereof outside the shaft across a valve (47) to a conduit (45) supplying oxygen, starting from a source of oxygen under pressure.

16. Installation according to claim 15, characterized by that the security injector (D) comprises a cylindrical connector element (51) forming a boring with an internal thread engaging the end of the tube (41), this boring narrowing in a frustoconical part (54) to arrive at a neck (55) defining the entrance of the cylindrical central passage (57), the lower end of the element (51) comprising an annular recess (58) receiving the end of the tube (59).

17. Installation according to claim 16, characterized by that the security injector (D) comprises also an end element (63) mounted at the lower end of the tube (59), comprising a cylindrical body provided with a central passage provided with a upper frustoconical part (67) narrowing to a short cylindrical neck (69) and then enlarging into a frustoconical part (71), thus comprising the form of a nozzle element.

18. Installation according to claim 17, characterized by that the end of the exit (73) of the passage provided in the nozzle element, enlarges in order to permit the release of tension 35 of the oxygen at the orifice of the exit of the oxygen conduit (C).

## Patentansprüche

1. Verfahren zur Ölgewinnung durch Verbrennung an Ort und Stelle, ausgehend von einer sedimentären Formation, die ein Öl- bzw. Erdölvorkommen bildet, gemäß dem man ein die Verbrennung unterhaltendes Gas, wie z. B. Luft oder Luft und Wasser oder ein an Sauerstoff angereichertes Gas oder reinen Sauerstoff, durch mindestens einen Einspritzschacht einführt, der sich von der Oberfläche erstreckt und durch den Abraum bis in das Innere des Vorkommens hindurchgeht, und zwar in eine Einspritzzone derart einführt, daß ein Teil des Öls unter Bildung einer Flammenfront verbrennt, die man sich bis zu einer bestimmten Stelle ausbreiten läßt, und daß das Durchlaufen von Fließmitteln, wie das Öl bzw. Erdöl, durch eine Behandlungszone zu einer bestimmten Anzahl von Produktionsschächten hervorgerufen wird, durch welche die Fließmittel abgezogen werden, dadurch gekennzeichnet, daß wenn das die Verbrennung unterhaltende Gas Sauerstoff ist, man es durch eine andere und vom Einspritzschacht getrennte Leitung (C) einführt und daß diese Leitung von der Oberfläche ausgeht, durch den Abraum hindurchgeht und getrennt im Vorkommen in der Nachbarschaft des Einspritzschachtes (A, A" A₂) ankommt.

2. Verfahren nach Anspruch 1, bei dem man die Luft und das Wasser durch den Einspritzschacht einführt, um die Flammenfront sich bis zu einer gewissen Stelle vorbewegen zu lassen, dadurch gekennzeichnet, daß für das Fortsetzen des Vorrückens der Flammenfront jenseits dieser Stelle das Einführen des Wassers angehalten wird und der Sauerstoff durch seine andere und getrennte Leitung (C) eingeführt wird.

3. Verfahren nach Anspruch 2, dadurch gekennzeichnet, daß zum Fortschreitenlassen der Flammenfront jenseits einer gewissen Stelle der Behandlungszone man eine andere unterschiedliche Leitung (C) hinter der Flammenfront nach ihrem Durchlauf durch diese Stelle anordnet und man den Sauerstoff durch diese andere Leitung einführt, um eine Wärmehilfsquelle hinter dieser Flammenfront zu erzeugen.

4. Verfahren nach Anspruch 1, dadurch gekennzeichnet, daß der Sauerstoff in der unterschiedlichen und getrennten Sauerstoffleitung (C) mit einer Geschwindigkeit eingespritzt wird, die über der maximalen Ausbreitungsgeschwindigkeit der Flamme in unmittelbarer Nachbarschaft dieser Sauerstoffleitung (C) liegt.

5. Verfahren nach Anspruch 1, dadurch gekennzeichnet, daß das Vorrücken der Flammenfront durch die Behandlungszone durch Anordnen von Hilfssauerstoffleitungen (C) im Inneren der Behandlungszone reguliert wird, um die Wirksamkeit der Spülung zu erhöhen.

6. Verfahren nach Anspruch 1, dadurch gekennzeichnet, daß wenn störende Unregelmäßigkeiten der Symmetrie des Schemas der Verbrennung an Ort und Stelle sich ergeben, man mindestens eine vom Einspritzschacht (A, A_{1'} A₂) unterschiedliche und getrennte Sauerstoffleitung (C) anordnet, die von der Oberfläche ausgeht und durch den Abraum bis in die Behandlungszone geht, und daß man den Sauerstoff durch diese Leitung (C) einführt, um das Vorrücken der Flammenfront zu modifizieren zwecks Verbesserung der Symmetrie der Spülung.

7. Verfahren nach Anspruch 1, dadurch gekennzeichnet, daß die Symmetrie der Spülung durch selektive bzw. ausgewählte Anordnung von Sauerstoffleitungen (C) und durch Einführen von Sauerstoff durch diese Leitungen (C) verbessert und reguliert wird.

8. Verfahren nach Anspruch 1, bei welchem man die Ölverbrennung im Vorkommen durch Einspritzen von Luft in den Injektionsschacht startet und fortsetzt, dadurch gekennzeichnet, daß man das Einspritzen von Luft anhält und Sauerstoff durch mindestens eine unterschiedliche und vom Einspritzschacht (A, Aᵢ, A₂) getrennte Leitung (C) einführt und daß man das_{'} Einspritzen von Sauerstoff fortsetzt, damit man die Flammenfront durch einen anderen Teil der Behandlungszone vorrücken läßt.

9. Verfahren nach Anspruch 1, bei welchem man Wasser abwechselnd mit Luft einführt, je nach dem Vorrücken der Flammenfront durch einen ersten Teil der Behandlungszone, dadurch gekennzeichnet, daß man das Wasser in den Einspritzschacht (A, Aᵢ, A₂) abwechselnd mit dem Einführen von Sauerstoff durch die Sauerstoffleitung (C) einspritzt.

10. Verfahren nach Anspruch 1, dadurch gekennzeichnet, daß man Sauerstoff durch seine unterschiedliche und getrennte Leitung (C) einführt, um das Wandern der Flammenfront bei ihrem Vorrücken zu verbessern.

11. Verfahren nach Anspruch 1, dadurch gekennzeichnet, daß man den Sauerstoff durch seine unterschiedliche und getrennte Leitung (C) unterhalb des Niveaus einführt, auf welchem das Wasser in den Einspritzschacht (A, A_{1'} A₂) eingespritzt wird.

12. Verfahren nach Anspruch 1, dadurch gekennzeichnet, daß man den Sauerstoff durch mehrere unterschiedliche und getrennte Leitungen (C) an entsprechend unterschiedlichen Niveaus unterhalb des Niveaus einspritzt, auf welchem das Wasser in den Einspritzschacht (A, Aᵢ, A₂) eingespritzt wird.

13. Verfahren nach Anspruch 1, dadurch gekennzeichnet, daß man den Sauerstoff durch enge Durchgänge einführt, so daß seine Einführgeschwindigkeit in die Behandlungszone erhöht wird.

14. Vorrichtung zur Durchführung des Verfahrens nach einem der vorhergehenden Ansprüche, insbesondere zur Ölgewinnung an Ort und Stelle, ausgehend von einer sedimentären Formation untertage mit einem Ölvorkommen, wobei diese Vorrichtung Produktionsschächte (B) aufweist, die derart angeordnet sind, daß sie eine Anordnung zum Anbringen von Schächten bildet, sowie Einspritzschächte (A, A_{1'} A₂) aufweist, die von der Oberfläche ausgehen, durch den Abraum gehen und im Vorkommen in einer Einspritzzone ankommen, wobei die Produktionsschächte (B) mit Mitteln zum Extrahieren von Fließmitteln der Formation ausgestattet sind und sich in einer Produktionszone befinden, die in einem Abstand a von einem Einspritzschacht befinden, diese Einspritzschächte mit Mitteln ausgestattet sind zum Einspritzen eines Gases, welches die Verbrennung unterhält, wie z. B. Luft oder Luft und Wasser oder ein an Sauerstoff angereichertes Gas, und wobei die Produktionszone von der Einspritzzone durch eine Behandlungszone getrennt ist, dadurch gekennzeichnet, daß sie auch mindestens eine unterschiedliche und vom Einspritzschacht (A, A_{1'} A₂) getrennte Sauerstoffleitung (C) aufweist, der von der Oberfläche ausgeht, durch den Abraum geht und in der Behandlungszone an einer Stelle ankommt, die in einem Abstand vom Einspritzschacht (A, Aᵢ, Ai) viel geringer als der Abstand a angeordnet ist und daß die Leitung (C) mit Mitteln zum Einführen des Sauerstoffs in die Formation ausgestattet ist.

15. Vorrichtung nach Anspruch 14, dadurch gekennzeichnet, daß die Mittel zum Einführen von Sauerstoff eine Sauerstoffleitung (C) aufweisen, die von einem unterschiedlichen und von den Einspritzschächten (A, Aᵢ, A₂) getrennten Bohrschacht gebildet ist, ein Sauerstoffrohr (41) aufweist, welches an den Schachtboden heranreicht, wo es einen « Packer (43) durchquert, um nach unten weg zu gehen und in eine Sicherheitseinspritzeinrichtung (D) zu münden, und daß das Sauerstoffrohr (41) an seinem oberen Ende außerhalb des Schachtes durch ein Ventil (47) mit einer Sauerstoffbeschickungsleitung (45) verbunden ist, die von einer Quelle für Drucksauerstoff ausgeht.

16. Vorrichtung nach Anspruch 15, dadurch gekennzeichnet, daß die Sicherheitseinspritzeinrichtung (D) ein zylindrisches Verbindungsorgan (51) aufweist, welches eine Bohrung mit Innengewinde hat, welche mit dem Ende des Rohres (41) in Eingriff ist, daß diese Bohrung sich in einen kegelstumpfförmigen Teil (54) verengt, um in einem Hals (55) anzukommen, welcher den Eingang eines zylindrischen Mitteldurchganges (57) bildet, und daß das untere Ende des Elements (51) eine ringförmige Aussparung (58) besitzt, welche das Ende des Rohres (59) aufnimmt.

17. Vorrichtung nach Anspruch 16, dadurch gekennzeichnet, daß die Sicherheitseinspritzeinrichtung (D) auch ein Endstückelement (63) aufweist, welches am unteren Ende des Rohres (59) angebracht ist, und einen zylindrischen Körper aufweist, der mit einem mittigen Durchgang versehen ist, welcher mit einem oberen kegelstumpfförmigen Teil (67) versehen ist, der sich bis auf einen kurzen zylindrischen Hals (69) verengt, sich dann in einen kegelstumpfförmigen Teil (71) erweitert und deshalb die Form eines Düsenelementes aufweist.

18. Vorrichtung nach Anspruch 17, dadurch gekennzeichnet, daß das Ausgangsende (73) des Durchganges, der in dem Düsenelement eingerichtet ist, sich erweitert, um die Entspannung 35 des Sauerstoffs an der Ausgangsöffnung der Sauerstoffleitung (C) zu erlauben.
